# EUROPÄISCHE PATENTSCHRIFT

(11) **EP 0 220 566 B1**
(45) Veröffentlichungstag und Bekanntmachung des Hinweises auf die Patenterteilung: **13.06.1990**
(21) Anmeldenummer: 86114005.1
(22) Anmeldetag: 09.10.1986
(51) Int. Cl.: H01H 13/14

(54) **Elektrischer Drucktastenschalter**
Electrical push button switch
Commutateur à boutons-poussoirs

(30) Priorität: 23.10.1985 DE 3537613
(43) Veröffentlichungstag der Anmeldung: 06.05.1987
(73) Patentinhaber: Asea Brown Boveri Aktiengesellschaft, 68309 Mannheim (DE)
(72) Erfinder: Schmalenbach, Werner, D-6880 Lüdenscheid (DE)
(74) Vertreter: Rupprecht, Klaus, Dipl.-Ing.

(56) Entgegenhaltungen:
- DE-A- 3 320 817
- DE-A- 3 405 654
- DE-U- 7 918 527

## Beschreibung

Die Erfindung betrifft einen elektrischen Drucktastenschalter, insbesondere in Unterputzausführung für Hausinstallationen, mit mindestens einer inneren und mindestens einer äußeren Drucktaste sowie mit einem zwischen innerer und äußerer Drucktaste zentral angeordneten kraftschlüssig angekoppelten und drehbaren Höhenstellglied, durch dessen Verdrehen eine Abstandsvariation zwischen innerer und äußerer Drucktaste durchführbar ist.

Bei Drucktastenschaltem wird häufig als Betätigungstaste eine äußere Drucktaste auf eine mit dem Schalter gekoppelte innere Drucktaste aufgesteckt, wodurch es ermöglicht wird, Standardgeräte mit Betätigungstasten unterschiedlicher Form oder Farbe zu versehen.

Wenn bei Renovierungsarbeiten in Gebäuden eine dickere Wandverkleidung (z.B. Stoff- oder Korktapete) angebracht wird, kann es geschehen, daß nach dem Wiederaufsetzen des Abdeckrahmens und der Betätigungstaste des Drucktastenschalters eine einwandfreie Schaltfunktion nicht mehr gegeben ist, weil sich der mögliche Tastenhub infolge eines veränderten Abstandes des Schalterabdeckrahmens zur Betätigungstaste unzulässig verringert hat.

Ein Drucktastenschalter nach dem Oberbegriff des Anspruches 1 ist bereits aus der DE-A 3 320 817 bekannt. Mittels eines Höhenstellgliedes in Form einer Wendepiatte, d.h., mit Hilfe eines auch in umgedrehter Lage einbaubaren Zwischenstücks, welches eine innere und eine äußere Drucktaste miteinander verbindet, läßt sich aufgrund der speziellen Formung des Zwischenstücks ein unterschiedlicher Abstand zwischen innerer und äußerer Drucktaste einstellen. Damit wird an sich ein mechanisch zuverlässiger Höhenausgleich bei unterschiedlich dicken Wandverkleidungen bzw. Tapeten ermöglicht.

Nachteilig ist hierbei jedoch, daß sich durch den Einsatz der Wendeplatte nur zwei unterschiedliche Höhenabstände zwischen innerer und äußerer Drucktaste einstellen lassen.

Von den Sicherheits-Prüfstellen verschiedener Länder wird zur Berücksichtigung unterschiedlicher Tapetenstärken ein Höhenausgleich- unterschiedlicher Größe gefordert. So kann der Toleranzausgleich zwischen Wand und Schalterabdeckung bei Unterputz-Schaltgeräten zwischen 1 mm und 3 mm liegen. Mit der bekannten Wendeplatte kann lediglich eine Höhe von 0 mm oder 3 mm eingestellt werden. Dies würde bedeuten, daß bereits bei einer Wandauflage von z.B. 1 mm die Wendeplatte auf die Höhe von 3 mm eingestellt werden müßte, wodurch der Überstand der Betätigungstaste über dem Abdeckrahmen 2 mm über Normalhöhe liegen würde. Dies würde auch den ästhetischen Gesamteindruck bzw. das Design des Drucktastenschalters erheblich beeinträchtigen.

Aus dem DE-U 7 918 527 ist ein elektrischer Installationsschalter bekannt, der sich zur Schaffung eines Tapetenausgleichs eines Höhenstellgliedes in Form einer versenkbaren und herausdrehbaren Schraube bedient, welche an der Betätigungstaste bzw. an dem von dieser betätigten Schaltschlitten vorgesehen ist. Nachteilig ist hierbei, daß sich die Schraube nach mehrfacher Tastenbetätigung selbsttätig verstellen kann, da die bei Tastenbetätigung in Richtung des Schraubenschaftes geführte Druckkraft stets auch eine Komponente in Richtung der Gewindesteigung aufweist, was zu einem Verdrehen der Schraube führt. Ausgehend vom Stand der Technik im DE-U 7 918 527 soll die Erfindung obige Nachteile vermeiden.

Aufgabe der Erfindung ist es deshalb, für den eingangs beschriebenen Drucktastenschalter ein Höhenstellglied zu schaffen, welches eine feinstufige, mindestens dreistufige sowie diskontinuierliche Abstandsvariation ermöglicht, sich nicht selbsttätig verstellen kann und zudem leicht handhabbar ist.

Die Aufgabe wird nach der Erfindung dadurch gelöst, daß das Höhenstellglied ein der inneren Drucktaste zugewandtes Unterteil und ein der äußeren Drucktaste zugewandtes Oberteil aufweist, wobei am Unterteil längs eines Grundkreises peripher umlaufend mindestens n=₂ untereinander formidentische, längs eines zugehörigen Kreisbogens b = 2rn/n wendeltreppenartig verlaufende mehrstufige erste Treppen, sowie am Oberteil korrespondierend und formschlüssig zu den ersten Treppen zweite Treppen derart ausgebildet sind, daß sich beim Aufeinandertreffen der jeweils obersten Treppenstufen der ersten Treppen mit den jeweils untersten Treppenstufen der zweiten Treppen der Minimalabstand bzw. beim Aufeinandertreffen der jeweils obersten Treppenstufen der ersten Treppen mit den jeweils obersten Treppenstufen der zweiten Treppen der Maximalabstand ergibt.

Durch die erfindungsgemäße Ausbildung des Höhenstellgliedes läßt sich eine Abstandsvariation über einen beliebigen Bereich (vorzugsweise 0 bis 3 mm) beliebig feinstufig (vorzugsweise in sechs Abstufungen) durchführen. Dies geschieht durch Hinein- oder Herausdrehen des erfindungsgemäßen Höhenstellgliedes und zwar so lange und so weit, bis die treppenförmigen Abstufungen in der ersten Kranzwandung in den treppenförmigen Abstufungen der zweiten Kranzwandung auf der gewünschten Abstufung einrasten. Das Höhenstellglied dient damit als kraftschlüssiger Abstandshalter zwischen innerer und äußerer Drucktaste. Vorteilhaft ist hierbei, daß durch die erfindungsgemäße Ausbildung des Höhenstellgliedes sowohl die Vorteile einer aus der DE-A 3 320 817 bekannten definierten Abstandsvariation (hohe Verstellsicherheit, flächige Kraftübertragung) als auch die Vorteile einer aus dem DE-U 7 918 527 bekannten sehr genauen Anpassung (beliebig feinstufige Einstellung, leichte Einstellbarkeit) wahrgenommen werden können. Bei einem rein als Schraube ausgebildeten Höhenstellglied (DE-U 7 918 527) kann zwar über jeden Punkt der Schraubenlinie hinweg eine kontinuierliche Einstellung vorgenommen werden; dies geht jedoch zu Lasten der Verstellsicherheit. Aus praktischen Gründen ist aber eine kontinuierliche Einstellbarkeit des Höhenstellgliedes nicht erforderlich. Es genügt, eine feinstufige, jedoch diskrete Abstufung vorzunehmen.

Dadurch, daß beim erfindungsgemäßen Höhenstellglied auf eine längs jeweils gleich langer Kreisbogenstücke schraubenförmig angeordnete Grobstruktur der beiden Kranzwandungen eine treppenförmig abgestufte Feinstruktur aufgeprägt ist, wird ein vorteilhafter Kompromiss zwischen rein diskontinuierlicher und rein kontinuierlicher Abstandsvariation erreicht. Der Höhenüberstand der äußeren Drucktaste über dem Abdeckrahmen bleibt dadurch bei dünnen und dicken Wandverkleidungen verstellsicher etwa gleich.

Vorteilhafte konstruktive Ausführungsformen sind in den Unteransprüchen näher gekennzeichnet.

Bei einer ersten vorteilhaften Ausführungsform (Figuren 1 bis 3) ist die äußere Drucktaste mit der inneren Drucktaste mittels höhenverstellbarer, der Parallelführung und Halterung dienender Spannhülsen verbindbar. Bei einer zweiten vorteilhaften Ausführungsform (Figuren 4 bis 6) sind die äußeren Drucktasten mit einer besonderen Parallelführung versehen und bilden mit der Zentralscheibe eine Baueinheit.

Anhand der Zeichnung, in der zwei Ausführungsbeispiele dargestellt sind, soll die Erfindung näher erläutert und beschrieben werden.

Es zeigt:
Figur 1: Eine Seitenschnittansicht des erfindungsgemäßen Drucktastenschalters ohne Tapetenausgleich,
Figur 2: eine Seitenschnittansicht des erfindungsgemäßen Drucktastenschalters mit vorgenommenem Tapetenausgleich,
Figur 3: eine Aufsicht auf die durch die Schnittlinie in Figur 1 angedeutete Schnittebene,
Figur 4: eine Seitenschnittansicht eines zweiten Ausführungsbeispiels des erfindungsgemäßen Drucktestenschalters ohne Tapetenausgleich,
Figur 5: eine Seitenschnittansicht eines zweiten Ausführungsbeispiels des erfindungsgemäßen Drucktestenschalters mit vorgenommenem Tapetenausgleich,
Figur 6: eine Aufsicht auf die durch die Schnittlinie in Figur 4 angedeutete Schnittebene.

Bei den in den Figuren dargestellten Drucktastenschaltem handelt es sich um Ausführungsformen zum Einbau in die Öffnung einer Wand oder einer Unterputzdose.

Figur 1 zeigt einen Drucktastenschalter 1 mit einer inneren Drucktaste 2 sowie einer äußeren Drucktaste 3, welcher mit Hilfe eines Tragrings 16 oder anderen Befestigungsmitteln (z.B. Spreizelemente) mit einer Wand- bzw. einer Einbaudose verbunden ist. Ein Abdeckrahmen 4 wird durch eine am Drucktastenschalter 1 befestigbare Zentralscheibe 5 gehalten. Die äußere Drucktaste 3 ist mit der inneren Drucktaste 2 mittels Spannhülsen 6 verbunden, welche, abhängig vom durch ein Höhenstellglied 7 vorgegebenen Abstand zwischen innerer und äußerer Drucktaste 2,3, unterschiedlich tief in zweite Führungslöcher 17 der inneren Drucktaste 2 eintauchen. Das erfindungsgemäße Höhenstellglied 7 weist ein der inneren Drucktaste 2 zugewandtes Unterteil 19 sowie ein der äußeren Drucktaste 3 zugewandtes Oberteil 20 auf.

Am Unterteil 19 ist eine erste Kranzwandung 21 ausgebildet, welche an der inneren Drucktaste 2 längs der Peripherie eines zentralen Grundkreises 18 angeformt ist. Am Oberteil 20 ist eine zweite Kranzwandung 22 ausgebildet, weiche an einer zur Fläche des Grundkreises 18 kongruent liegenden Bodenplatte 23 des Oberteils 20 peripher angeformt ist. In der ersten Kranzwandung 21 sind vorzugsweise n=3 formidentische erste Treppen 9 eingeformt. In gleicher Weise sind zweite Treppen 10 in die zweite Kranzwandung 22 eingeformt, Beim Blick von der Verbindungsstelle des Oberteils 20 mit dem Unterteil 19 auf die innere Drucktaste 2 bzw. die Bodenplatte 23 verlaufen die jeweiligen Treppen 9, 10 jeweils gleichsinnig.

Der Anstieg von der jeweils untersten zur jeweils obersten Stufe kann dabei bei beiden Treppen 9, 10 im Uhrzeigersinn oder bei beiden Treppen 9, 10 gegen Uhrzeigersinn erfolgen. Die Treppen 9, 10 nehmen somit längs eines Kreisbogens b = 2ridn (n = Anzahl der über dem Umfang des Grundkreises 18 liegenden Treppen) einen wendeltreppenartigen Verlauf. Vorzugsweise sind in jeder Treppe 9, 10 sechs Stufen ausgeformt, wobei die relative Stufenhöhe zu benachbarten Stufen, z.B. 0,6 mm betragen kann.

Die Flanken zwischen den Stufen einer Treppe 9, 10 sind, wie aus Figur 2 ersichtlich, schräg abgeflacht. Diese Maßnahme erleichtert insbesondere das Herausdrehen des Höhenstellgliedes 7, da die bei Drehung auf die Flanke wirkende Kraft nicht nur in eine Komponente senkrecht auf die Flanke, sondern auch in eine Komponente in Neigungsrichtung der Flanke zerlegbar ist.

In Figur 2 ist eine Seitenschnittansicht des erfindungsgemäßen Drucktastenschalters mit einem wegen einer dicken Tapete 12 vorgenommenen Tapetenausgleich zu sehen. Sowohl der Abdeckrahmen 4, welcher durch die Zentralscheibe 5 gehalten wird, als auch die am Schalter 1 gehaltene Zentralscheibe 5 haben sich entsprechend der Dicke der dicken Tapete 12 vom Tragring 16 entfernt.

Wie Figur 3 zeigt, sind auf der inneren Drucktaste 2 auf der dem Oberteil des Höhenstellgliedes 7 zugewandten Oberseite längs des Umfangs eines zentralen Grundkreises 18 drei untereinander formgleiche Treppen 9 in eine erste Kranzwandung 21 rotationssymmetrisch eingeformt, so daß jede Treppe 9,10 durch Drehung um einen Mittelpunktswinkel -a = 120 _{°} in ihre benachbarte übergeführt werden kann. Jede Treppe 9 schmiegt sich - ähnlich der Gewindebahn einer Schraube - an die Außenwandung einer auf der inneren Drucktaste 2 konzentrisch im und zum Grundkreis 18 aufgebauten und ein erstes Führungsloch 14 umfassenden Führungshülse 15. Jede Treppe 9 besteht, z.B. aus sechs Stufen. Die absolute Höhe - bezogen auf die Ebene des Grundkreises 18 - der ersten Stufe beträgt z.B. 0,6 mm, diejenige der sechsten Stufe 3 mm. Die relative Höhe zweier benachbarter Stufen einer Treppe 9,10 beträgt z.B. 0,6 mm. Insgesamt sind somit in jedem 120 _{°}-Sektor z.B. sechs Abstufungen für den Höhenausgleich vorhanden (0 mm; 0,6 mm; 1,2 mm; 1,8 mm; 2,4 mm; 3mm). Jede einzelne Abstufung liegt in einem 20 _{°}-Sektor. Die durch die Außenwandungsfläche der Führungshülse 15 aus dem Grundkreis 18 ausgeschnittene Kreisringfläche ist mit insgesamt 3 x 6 = 18 Abstufungen belegt.

Am Oberteil 20, welches lösbar zwischen Unterteil 19 und äußerer Drucktaste 3 angeordnet ist, ist ein als Spannhülse ausgebildeter Zapfen 8 zentral an der Bodenplatte 23 angeformt, wobei dieser im ersten Führungsloch 14 der auf der inneren Drucktaste 2 aufgebauten Führungshülse 15 unter Haftreibung drehbar und verschiebbar geführt wird.

Zweckmäßig ist est, das Oberteil (20) des Höhenstellgliedes 7 wie beschrieben an der inneren Drucktaste 2 anzuordnen, was insbesondere eine leichte Justierung bei in der Wand fest installiertem Drucktastenschalter 1 ermöglicht. Es kann aber genausogut an der äußeren Drucktaste 3 angeordnet sein.

Am Oberteil 20 des Höhenstellglieds 7 sind die Treppen 10 in der Weise aufgebaut, daß zwischen der die Treppen 10 tragenden zweiten Kranzwandung 22 und dem Zapfen 8 ein die Führungshülse 15 aufnehmender Kanal entsteht.

Im oberen Bereich der zweiten Kranzwandung 22 ist eine rundumlaufende Kerbstruktur als Kerbrändelung 11 vorgesehen. Sie dient der einfacheren rutschfesten Handhabung des Höhenstellgliedes 7. Mit Hilfe der Kerbrändelung 11 kann aber auch zweckmäßigerweise das Oberteil 20 des Höhenstellglieds 7 mit der äußeren Drucktaste 3 formschlüssig und drehfest verbunden werden. Bei dieser Ausführungsform läßt sich eine Parallelführung der äußeren Drucktaste 3 mittels der über das Höhenstellglied 7 erfolgenden Ankopplung an die - im Stand der Technik bereits gut erreichbare - Parallelführung der inneren Drucktaste 2 erreichen. Besondere Verbindungsmittel und Parallelführungsmittel für die äußere Drucktaste 3 sind damit entbehrlich. Hierzu ist es vorteilhaft, an der Unterseite der äußeren Drucktaste 3 einen Ansatz (nicht abgebildet) materialeinheitlich so anzuformen und auszubilden, daß er das Oberteil 20 im gesamten Bereich der Kerbrändelung 11 formschlüssig unter Haftreibung umfaßt. Hierbei muß allerdings gewährleistet sein, daß sich die äußere Drucktaste 3 ohne Veränderung ihrer vorgegebenen räumlichen Lage auch dann aufsetzen läßt, wenn das Höhenstellglied 7 auf einer beliebigen Abstufung eingerastet ist. Da hierbei das Oberteil des Höhenstellglieds 7 bzw. die Kerbrändelung 11 verdreht werden muß, ist es erforderlich, daß die räumliche Lage der das Positiv darstellenden Kerbstruktur der Kerbrändelung 11 bezüglich derdas korrespondierende Negativ darstellenden Kerbstruktur innerhalb des Ansatzes (nicht abgebildet) an der äußeren Drucktaste 3 invariant gegenüber abstufenden Verdrehungen ist. Dies ist dann der Fall, wenn der Abstand der Projektionen 24 zweier Stufenecken der Treppen 9, 10 auf den Grundkreis 18 ein ganzzahlig Vielfaches des Abstandes zweier benachbarter Kerbspitzen 25 der Kerbrändelung 11 beträgt.

Die auf der ersten Kranzwandung 21 angeformte erste Treppe 9 restet bei einem vorzunehmenden Höhenausgleich von 0 mm (0,6 mm; 1,2 mm; 1,8 mm; 2,4mm;3 mm) in3x6= 18 (bzw. 3 x5= 15;3x4= 12; 3 x 3 = 9; 3 x 2 = 6; 3 x 1 = 3) Stufen völlig formschlüssig (bzw. teilweise formschlüssig) in die auf der zweiten Kranzwandung 22 eingeformte zweite Treppe 10 ein. In jedem Fall liegt eine stabile Drei-Punkt-Auflage vor, über welche eine Druckkraftübertragung von der äußeren Drucktaste 3 über den Ansatz 26 und/oder den nicht abgebildeten Ansatz einer weiteren Ausführungsvariante, sowie über das Höhenstellglied 7 auf die innere Drucktaste 2 erfolgt. Der Kraftschluß erfolgt über jede der 18 (bzw. 15, 12, 9, 6, 3) Stufen gleichmäßig.

Die Figuren 4 bis 6 zeigen ein zweites Ausführungsbeispiel mit zwei unabhängig betätigbaren einander gleichen äußeren und inneren Drucktasten (2,3). Hierbei ist die äußere Drucktaste 3 mit einer besonderen Parallelführung 13 versehen und bildet mit der Zentralscheibe 5 eine Einheit.

### Bezugszeichenliste

1 Drucktastenschalter
2 innere Drucktaste
3 äußere Drucktaste
4 Abdeckrahmen
5 Zentralscheibe
6 höhenverstellbare Spannhülsen
7 Höhenstellglied
8 Zapfen
9 erste Treppen der ersten Kranzwandung 21
10 zweite Treppen der zweiten Kranzwandung 22
11 Kerbrändelung
12 dicke Tapete
13 besondere Parallelführung der äußeren Drucktaste 3
14 erstes Führungsloch
15 Führungshülse
16 Tragring
17 zweites Führungsloch
18 Grundkreis
19 Unterteil des Höhenstellglieds 7
20 Oberteil des Höhenstellglieds 7
21 erste Kranzwandung des Unterteils 19
22 zweite Kranzwandung des Oberteils 20
23 Bodenwandung des Oberteils 20
24 Projektionen der Stufenecken
25 Kerbspitzen der Kerbrändelung 11
26 Ansatz

## Patentansprüche

1. Elektrischer Drucktastenschalter, insbesondere in Unterputzausführung für Hausinstallationen, mit mindestens einer inneren und mindestens einer äußeren Drucktaste sowie mit einem zwischen innerer und äußerer Drucktaste zentral angeordneten, kraftschlüssig angekoppelten und drehbaren Höhenstellglied durch dessen Verdrehen eine Abstandsvariation zwischen innerer und äußerer Drucktaste durchführbar ist, dadurch aekennzeichnet. daß das Höhenstellglied (7) ein der inneren Drucktaste (2) zugewandtes Unterteil (19) und ein der äußeren Drucktaste (3) zugewandtes Oberteil (20) aufweist, wobei am Unterteil (19) längs eines Grundkreises (18) peripher umlaufend mindestens n=2 untereinander formidentische, längs eines zugehörigen Kreisbogens b = 2ridn wendeltreppenartig verlaufende mehrstufige erste Treppen (9), sowie am Oberteil (20) korrespondierend und formschlüssig zu den ersten Treppen (9) zweite Treppen (10) derart ausgebildet sind, daß sich beim Aufeinandertreffen der jeweils obersten Treppenstufen (9a) der ersten Treppen (9) mit den jeweils untersten Treppenstufen (10b) der zweiten Treppen (10) der Minimalabstand bzw. beim Aufeinandertreffen der jeweils obersten Treppenstufen (9a) der ersten Treppen (9) mit den jeweils obersten Treppenstufen (10a) der zweiten Treppen (10) der Maximalabstand ergibt.

2. Elektrischer Drucktastenschalter nach Anspruch 1, dadurch gekennzeichnet, daß am Unterteil (19) sowie am Oberteil (20) jeweils vorzugsweise n=3 Treppen (9, 10) ausgebildet sind.

3. Elektrischer Drucktastenschalter nach Anspruch 1 oder 2, dadurch gekennzeichnet, daß die Treppen (9, 10) vorzugsweise jeweils sechs Stufen aufweisen, wobei die relative Stufenhöhe 0,6 mm beträgt und wobei die Flanken der Stufen in der Weise schräg abgeflacht sind, daß unter Seitenansicht die Flanke zwischen einer jeweils unteren und oberen benachbarten Stufe sowie die Stufenkante dieser unteren Stufe die Schenkel eines stumpfen Winkels definieren.

4. Elektrischer Drucktastenschalter nach einem der vorhergehenden Ansprüche, dadurch gekennzeichnet, daß die ersten Treppen (9) in einer ersten Kranzwandung (21) des Unterteils (19) sowie die zweiten Treppen (10) in einer zweiten Kranzwandung (22) des Oberteils (20) ausgeformt sind, wobei die erste Kranzwandung (21) zentral an der inneren Drucktaste (2) und die zweite Kranzwandung (22) an der Bodenwandung (23) des Oberteils (20) mit jeweils fluchtenden inneren und äußeren Kranzwandungsflächen angeformt sind.

5. Elektrischer Drucktastenschalter nach einem der vorhergehenden Ansprüche, dadurch gekennzeichnet, daß das Oberteil (20) lösbar zwischen Unterteil (19) und äußerer Drucktaste (3) angeordnet ist, sowie einen als Spannhülse ausgebildeten, zentral an der Bodenwandung (23) angeformten Zapfen (8) aufweist, wobei zwischen Zapfen (8) und zweiter Kranzwandung (22) ein für die Aufnahme einer am Unterteil (19) ausgebildeten, an der inneren Drucktaste (2) zentral angeformten Führungshülse (15) vorgesehener Kanal ausgespart ist, wobei der Zapfen (8) im ersten Führungsloch (14) der Führungshülse (15) unter Haftreibung drehbar und verschiebbar geführt werden kann.

6. Elektrischer Drucktastenschalter nach einem der vorhergehenden Ansprüche, dadurch gekennzeichnet, daß in die zweite Kranzwandung (22) eine Kerbrändelung (11) peripher umlaufend eingeformt ist.

7. Elektrischer Drucktastenschalter nach Anspruch 6, dadurch gekennzeichnet, daß der Abstand der Projektionen (24) zweier Stufenecken der Treppen (9, 10) auf den Grundkreis (18) ein ganzzahlig Vielfaches des Abstandes zweier benachbarter Kerbspitzen (25) der Kerbrändelung (11) beträgt.

8. Elektrischer Drucktastenschalter nach einem der Ansprüche 1 bis 6, dadurch gekennzeichnet, daß an der dem Oberteil (19) des Höhenstellgliedes (7) zugewandten Unterseite der äußeren Drucktaste (3) ein vorzugsweise kalottenförmiger, den Kraftschluß zwischen äußerer Drucktaste (3) und Oberteil (19) herstellender Ansatz (26) zentral angeformt ist.

9. Elektrischer Drucktastenschalter nach einem der Ansprüche 1 bis 7, dadurch gekennzeichnet, daß an der dem Oberteil (19) zugewandten Unterseite der äußeren Drucktaste (3) ein zentraler Ansatz vorzugsweise so angeformt und ausgebildet ist, daß er das Oberteil (19) längs und auf der Breite der Kerbrändelung unter Haftreibung formschlüssig umfaßt, wobei in die Innenwand des Ansatzes ein der Kerbrändelung (11) entsprechendes Negativ eingeformt ist.

10. Elektrischer Drucktastenschalter nach einem der vorhergehenden Ansprüche, dadurch gekennzeichnet, daß die äußere Drucktaste (3) mit der inneren Drucktaste (2) mittels, vorzugsweise vier kontinuierlich in der Höhe verstellbarer, an der äußeren Drucktaste (3) angeformter Spannhülsen (6), welche in zweiten auf der inneren Drucktaste (2) ausgebildeten Führungslöchem (17) geführt werden, verbindbar ist.

11. Elektrischer Drucktastenschalter nach einem der Ansprüche 1 bis 10, dadurch gekennzeichnet, daß der Drucktastenschalter (1) jeweils zwei voneinander unabhängig betätigbare und einander gleiche äußere und innere Drucktasten (2,3) aufweist.

12. Elektrischer Drucktastenschalter nach einem der Ansprüche 1 bis 11, dadurch gekennzeichnet, daß die äußere Drucktaste (3) mit einer besonderen Parallelführung versehen ist und zusammen mit der Zentralscheibe (5) eine Baueinheit bildet.

## Claims

1. Electric pushbutton switch, especially in a flush-mounted design for house installations, comprising at least one internal and at least one external pushbutton and also a rotatable, non-positively coupled height-controlling element arranged centrally between the inner and outer pushbuttons, through the rotation of which element a variation in the clearance between the inner and outer pushbuttons can be carried out, characterized in that the height-controlling element (7) has a lower part (19) facing the in- temal pushbutton (2) and an upper part (20) facing the external pushbutton (3), at least n = 2 multiple- step first stairways (9) of mutually identical shape, and running in the form of spiral stairway along an associated circular arc b = 2rir/n, being constructed on the lower part (19) to run peripherally along a base circle (18), and second stairways (10) being constructed on the upper part (20) correspondingly to and interlocking with the first stairways (9), in such a way that the meeting of the respective uppermost stairway steps (9a) of the first stairway steps (9a) of the first stairways (9) with the respective lowermost stairway steps (10b) of the second stairways (10) produces the minimum clearance, and the meeting of the respective uppermost stairway steps (9a) of the first stairways (9) with the respective uppermost stairway steps (10a) of the second stairways (10) produces the maximum clearance.

2. Electric pushbutton switch according to Claim 1, characterized in that preferably n = 3 stairways (9, 10) are constructed both on the lower part (19) and on the upper part (20).

3. Electric pushbutton switch according to Claim 1 or 2, characterized in that the stairways (9, 10) preferably have six steps each, the relative step height amounting to 0.6 mm and the flanks of the steps being flattened at a slant in such a way that when viewed from the side the flank, between a respectively upper and lower neighbouring step, together with the step edge of this lower step define the side of an oblique angle.

4. Electric pushbutton switch according to one of the preceding claims, characterized in that the first stairways (9) are formed in a first rim wall (21) of the lower part (19) and the second stairways (10) are formed in a second rim wall (22) of the upper part (20), the first rim wall (21) being integrally formed centrally on the internal pushbutton (2) and the second rim wall (22) being integrally formed on the base wall (23) of the upper part (20), with in each case flush internal and external rim wall faces.

5. Electric pushbutton switch according to one of the preceding claims, characterized in that the lower part (20) is arranged detachably between the upper part (19) and the external pushbutton (3), and has a pivot (8) which is constructed as a clamp collar and is integrally formed centrally on the base wall (23), a channel provided for receiving a guide sleeve (15), which is constructed on the lower part (19) and integrally formed centrally on the internal pushbutton (2) being recessed between the pivot (8) and the second rim wall (22), it being possible for the pivot (8) to be guided rotatably and slidably under static friction in the first pilot hole (14) of the guide sleeve (15).

6. Electric pushbutton switch according to one of the preceding claims, characterized in that a notched knurling (11) is formed running peripherally in the second rim wall (22).

7. Electric pushbutton switch according to Claim 6, characterized in that the clearance of the projections (24) of two step comers of the stairways (9, 10) onto the base circle (18) amounts to an integral multiple of the clearance of two neighbouring notch tips (25) of the notched knurling (11).

8. Electric pushbutton switch according to one of Claims 1 to 6, characterized in that a preferably hemispherically-shaped projection (26) which produces the force closure between the external pushbutton (3) and the upper part (19) is integrally formed centrally on the underside of the external pushbutton (3) facing the upper part (19) of the height-controlling element (7).

9. Electric pushbutton switch according to one of Claims 1 to 7, characterized in that a central projection is integrally formed and constructed on the underside of the external pushbutton (3) facing the upper part (19), preferably in such a way that it grips the upper part (19) along and across the width of the notched knurling, under static friction and in an interlocking fashion, a negative corresponding to the notched knurling (11) being formed in the inner wall of the projection.

10. Electric pushbutton switch according to one of the preceding claims, characterized in that the external pushbutton (3) can be connected to the in- temal pushbutton (2) by means of preferably four clamp collars (6) integrally formed on the external pushbutton switch (3), which can be continuously adjusted in height and are guided in the second pilot holes (17) constructed on the internal pushbutton (2).

11. Electric pushbutton switch according to one of Claims 1 to 10, characterized in that the pushbutton switch (1) has two each of extemal and internal pushbuttons (2, 3) which can be actuated independently of one another and are identical to one another.

12. Electric pushbutton switch according to one of Claims 1 to 11, characterized in that the extemal pushbutton (3) is provided with a special parallel guide and forms a structural unit together with the central disc (5).

## Revendications

1. Interrupteur électrique à bouton-poussoir, notamment en execution pour encastrement, pour installations domestiques, comportant au moins un bouton-poussoir intérieur et un bouton-poussoir extérieur ainsi qu'un organe de positionnement en hauteur agence centralement entre les boutons-poussoirs intérieur et extérieur en étant couplé par serrage, de manière à pouvoir tourner, sa rotation permettant de modifier la distance entre les boutons-poussoirs intérieur et extérieur, caractérisé par le fait que l'organe de positionnement en hauteur (7) présente une partie inférieure (19) tournée vers le bouton-poussoir intérieur (2) et une partie supérieure (20) tournée vers le bouton-poussoir extérieur (3), au moins n = 2 premiers ensembles morphologiquement identiques de plusieurs gradins (9) étant disposés, sur la partie intérieure (19), périphé- riquement le long d'un cercle de base (18), suivant un tracé d'escalier en colimaçon le long d'un arc de cercle b = 2 ridn et un nombre correspondant de deuxièmes ensembles de plusieurs gradins (10) correspondant aux premiers ensembles de gradins (9) et coopérant avec ces derniers par complémentarité de formes étant disposés sur la partie supérieure (20) de manière telle que lors de la rencontre des gradins les plus hauts (9a) des premiers ensembles (9) et des gradins les plus bas (10b) des deuxièmes ensembles (10) la distance soit minimale, et que, lors de la rencontre des gradins les plus hauts (9a) des premiers ensembles (9) et des gradins les plus hauts (10a) des deuxièmes ensembles (10), la distance soit maximale.

2. Interrupteur électrique à bouton-poussoir selon revendication 1, caractérisé par le fait que, de préférence, n = 3 ensembles de gradins (9, 10) sont aménagés à chaque fois sur la partie inférieure (19) et sur la partie supérieure (20).

3. Interrupteur électrique à bouton-poussoir selon revendication 1 ou 2, caractérisé par le fait que les ensembles de gradins (9, 10) présentent de préférence chacun six gradins, la hauteur relative d'un gradin valant 0,6 mm, et les contre-marches des gradins étant obliques de manière qu'en vue en élévation latérale la contre-marche entre un gradin intérieur et un gradin supérieur voisin, ainsi que la marche de ce gradin inférieur, définissent les côtés d'un angle obtus.

4. Interrupteur électrique à bouton-poussoir selon l'une des revendications précédentes, caractérisé par le fait que les premiers ensembles de gradins (9) sont formés dans une première paroi en forme de couronne (21) de la partie inférieure (19), de même que les deuxièmes ensembles de gradins (10) sont formés dans une deuxième paroi en forme de couronne (22) de la partie supérieure (20), la première paroi en forme de couronne (21) étant formée centralement sur le bouton-poussoir intérieur (2) et la deuxième paroi en forme de couronne (22) étant formée sur la paroi du fond (23) de la partie supérieure (20), de manière que les surfaces intérieure et extérieure des parois en forme de couronne soient en alignement.

5. Interrupteur électrique à bouton-poussoir selon l'une des revendications précédentes, caractérisé par le fait que la partie supérieure (20) est amo- viblement disposée entre la partie inférieure (19) et le bouton-poussoir extérieur (3), et présente un téton (8) aménagé en tant que douille de serrage, formé centralement sur la paroi du fond (23), un canal prévu pour recevoir une douille de guidage (15) aménagée sur la partie inférieure (19), formée centralement sur le bouton-poussoir intérieur (2), étant aménagé entre le téton (8) et la deuxième paroi en forme de couronne (22), le téton (8) pouvant être guidé avec possibilité de rotation et de translation, avec frottement d'adhérence, dans un premier trou de guidage (14) de la douille de guidage (15).

6. Interrupteur électrique à bouton-poussoir selon l'une des revendications précédentes, caractérisé par le fait qu'un moletage à sillons parallèles (11) est formé dans la deuxième paroi en forme de couronne (22), sur toute sa périphérie.

7. Interrupteur électrique à bouton-poussoir selon revendication 6, caractérisé par le fait que la distance entre les projections (24) de deux nez de marche des ensembles de gradins (9, 10), sur le cercle de base (8), est un multiple entier de la distance entre deux sommets consécutifs (25) du moletage à sillons parallèles (11).

8. Interrupteur électrique à bouton-poussoir selon l'une des revendications 1 à 6, caractérisé par le fait qu'un saillant, de préférence en forme de calotte, réalisant la liaison par serrage entre bouton-poussoir extérieur (3) et partie supérieure (19), est formé centralement sur la face inférieure du bouton-poussoir extérieur (3) tournée vers la partie supérieure (19) de l'organe de positionnement en hauteur (7).

9. Interrupteur électrique à bouton-poussoir selon l'une des revendications 1 à 7, caractérisé par le fait qu'un saillant central est formé, sur la face inférieure du bouton-poussoir extérieur (3) tournée vers la partie supérieure (19), de manière à entourer avec complémentarité de forme et frottement d'adhérence, la partie supérieure (19) le long du moletage à sillons parallèles, et sur la largeur de celui- ci, le négatif du moletage à sillons parallèles (11) étant formé dans la paroi intérieure du saillant.

10. Interrupteur électrique à bouton-poussoir selon l'une des revendications précédentes, caractérisé par le fait que le bouton-poussoir extérieur (3) peut être lié au bouton-poussoir intérieur (2) au moyen de douilles de serrage (6), de préférence quatre, mobiles en hauteur, formées sur le bouton-poussoir extérieur (3), lesquelles sont guidées dans des deuxièmes trous de guidage (17) aménagés sur le bouton-poussoir intérieur (2).

11. Interrupteur électrique à bouton-poussoir selon l'une des revendications 1 à 10, caractérisé par le fait que l'interrupteur à bouton-poussoir (1) présente deux boutons-poussoirs (2, 3) extérieurs et intérieurs, identiques, pouvant être actionnés indépendamment l'un de l'autre.

12. Interrupteur électrique à bouton-poussoir selon l'une des revendications 1 à 11, caractérisé par le fait que le bouton-poussoir extérieur (3) est muni d'un guide parallèle particulier et forme, avec la plaque centrale (5), une unité de montage.
